# EUROPÄISCHE PATENTSCHRIFT

(11) **EP 1 134 182 B1**
(45) Veröffentlichungstag und Bekanntmachung des Hinweises auf die Patenterteilung: **02.10.2002**
(21) Anmeldenummer: 00127512.2
(22) Anmeldetag: 15.12.2000
(51) Int. Cl.: B67C 7/00, B67C 3/00, B65B 43/52

(54) **Vorrichtung zum Befüllen von Flaschen und anderen Behältern mit Flüssigkeiten**
Device for filling bottles and similar containers with liquids
Dispositif de remplissage de bouteilles et récipients similaires de liquides

(30) Priorität: 25.02.2000 DE 10008874
(43) Veröffentlichungstag der Anmeldung: 19.09.2001
(73) Patentinhaber: SIG HAMBA Filltec GmbH & Co. KG, 66539 Neunkirchen/Saar (DE)
(72) Erfinder: Reinecke, Günter, 42653 Solingen (DE)
(74) Vertreter: Patentanwälte Ostriga & Sonnet

(56) Entgegenhaltungen:
- DE-A- 19 642 987
- DE-A- 19 702 770

## Beschreibung

Die Erfindung betrifft eine Vorrichtung zum Befüllen von Flaschen und anderen Behältern mit Nahrungs- und Genußmitteln, wie mit dünnflüssigen bis pasteusen Molkerei- und Fettprodukten, Säften, Wässern od. dgl. entsprechend dem Oberbegriff des Anspruchs 1. Eine als Flaschenfüllwerk ausgebildete Vorrichtung dieser Gattung ist u.a. in der DE 196 42 987 A1 beschrieben.

Bei dem bekannten Flaschenfüllwerk ist das Fördermittel über endseitig angeordnete Umlenkräder endlos umlaufend geführt. An der Fördermittelaußenseite sind quer zur Förderrichtung angeordnete Tragelemente befestigt, welche mit etwa korbartig ausgebildeten Becheraufnahmen versehen sind, deren Längsmittelachsen sich orthogonal zur Umlaufrichtung des Fördermittels erstrecken. Die korbartig ausgebildeten Becheraufnahmen dienen gemäß der DE 196 42 987 A1 der Aufnahme von PET-Flaschen, welche sämtlich die ausschließlich im Obertrum angeordneten einzelnen Arbeitsstationen aufrecht und mit nach oben weisenden Flaschenhälsen durchlaufen. Das Untertrum der Vorrichtung durchfahren die korbartigen Behälteraufnahmen beim Rücklauf leer. Beim Rücklauf erst unmittelbar vor den Umlenkrädem, welche die korbartigen Behälteraufnahmen in das Obertrum umleiten, werden acht leere Flaschen (bei dem Flaschenfüllwerk gemäß der DE 196 42 987 A1 handelt es sich um eine achtbahnige Maschine) von unten her mit den Flaschenböden voran in die korbartigen Behälteraufnahmen eingesetzt.

Ausgehend vom Gegenstand der DE 196 42 987 A1, liegt der Erfindung die Aufgabe zugrunde, eine Vorrichtung zu entwickeln, die mit einem neue vorteilhafte Anwendungsmöglichkeiten bietenden geänderten Aufbau versehen und die für die Verarbeitung unterschiedlicher Behälter, insbesondere für die Verarbeitung von Flaschen unterschiedlicher Flaschenvolumen, geeignet ist.

Entsprechend der Erfindung wird diese Aufgabe dadurch gelöst, dass das Fördermittel zwei an entgegengesetzten Stirnseiten der Vorrichtung angeordnete, Untertrum und Obertrum miteinander verbindende, Seitentrümer aufweist, dass Arbeitsstationen in dem von den Trümern umgrenzten Raum angeordnet und mit ihren Wirkseiten den Innenseiten der Trageelemente des Untertrums und den dortigen Behälteraufnahmen zugewandt sind.

Im Unterschied zur Vorrichtung gemäß der DE 196 42 987 A1 hat die Erfindung eine Anordnung geschaffen, bei welcher wesentliche Arbeitsstationen, z.B. die Sterilmittelstation, die Füllstation, die Deckel-Entkeimungsstation und die Deckel-Siegelstation, nicht außen am Obertrum angeordnet sind. Vielmehr befinden sich entsprechend der Erfindung nahezu alle wesentlichen Arbeitsstationen in einem eigens geschaffenen Raum, welcher in einem durch das Untertrum, das Obertrum sowie durch die Untertrum und Obertrum miteinander verbindenden beiden Seitentrümer umrahmt ist. Dieser Raum ist zweckmäßig von außen zugänglich, so dass auch die einzelnen Aggregate der Arbeitsstationen bedient, bestückt und gewartet werden können.
Wenn man nun das Untertrum in einer gewählten Arbeitshöhe anordnet, kann im Unterschied zum Bekannten der Raum unterhalb des Untertrums einer nahezu ungehinderten Raumausnutzung, wie z.B. für Hilfsaggregate in Form Sterilluftbereitern, Schaltschränken etc., zugeführt werden. Das vom Obertrum gebildete Leertrum hingegen ist in die Höhe hinein verlagert, in welcher regelmäßig ohnehin keine besondere apparative Ausnutzung erfolgt.

Von einer nicht zur erfindungsgemäßen Gattung zählenden, in der DE 24 60 175 A1 (s. dort Fig. 6) beschriebenen Reinigungsvorrichtung zum Entfernen von Flaschenetiketten ist es bekannt, eine Dampfzuleitung und Wasserdüsen zwischen Ober- und Untertrum sowie Überschwalldüsen unterhalb des Untertrums eines endlos umlaufend geführten Greiferförderers anzuordnen, der die Flaschen an ihren Hälsen erfasst. Die mit den erfindungsgemäßen Arbeitsstationen nicht vergleichbaren Fluidaustritte der bekannten Vorrichtung sind, da sie aus Funktionsgründen nicht ohne weiteres zugänglich sein dürfen, von einem Gehäuse umgeben. Schließlich weist das Fördermittel der bekannten Reinigungsvorrichtung keine Ober- und Untertrum miteinander verbindenden Seitentrümer auf.

Einen besonderen Vorteil hat die Erfindung dadurch geschaffen, dass unterhalb des Untertrums ein sich in Förderrichtung und senkrecht dazu erstreckender Bewegungsraum für aus den Behälteraufnahmen von den Trageelementen herabragende Behälter gebildet ist. Eine derart gestaltete erfindungsgemäße Vorrichtung ist also nicht nur für kleinvolumige, sondern besonders auch für großvolumige hohe Flaschen geeignet.

Derartig hohe Flaschen können mit ihren Mündungsbereichen in den Behälteraufnahmen gewissermaßen "aufgehängt" werden, während die voluminösen hohen Flaschenkörper ungehindert in den sich in Förderrichtung und senkrecht dazu erstreckenden Bewegungsraum hineinragen können.

Ein zweckmäßiger Aufbau ist erfindungsgemäß durch ein Gehäuse mit einem das Untertrum aufnehmenden unteren Rahmenschenkel, mit einem das Obertrum aufnehmenden oberen Rahmenschenkel und mit die Seitentrümer aufnehmenden Rahmenstegen geschaffen worden.

Dabei ergibt sich für die Vorrichtung eine günstige Statik, wenn der obere Rahmenschenkel mittels mindestens einer Stütze auf dem unteren Rahmenschenkel abgestützt ist.

Zur Sterilluftführung, zur Inertgasführung und/oder zur Führung von Sterilmittel können in weiterer Ausgestaltung der Erfindung die Rahmenschenkel, die Rahmenstege und gegebenenfalls die Stütze kanalartig ausgebildet sein.

Die Stützen können ein Stützportal bilden, in dessen von den Stützen und/oder von der Portalöffnung gebildetem Raum Aggregate bzw. Aggregatteile, wie z.B. Produktdoseure, angeordnet sein können.

Eine vorteilhafte Erfindungsvariante besteht darin, dass jeweils an den durch die Rahmenschenkel sowie durch die Rahmenstege gebildeten Eckbereichen des Gehäuses ein Umlenkrad für das Fördermittel angeordnet ist. Dabei bildet mindestens eines der Umlenkräder ein Antriebrad, während die übrigen Umlenkräder antriebslos mitlaufende Umlenkräder sind.

Eine besonders zweckmäßige Ausführungsform, bei welcher der Antrieb das eigentliche Abfüll- und Fördergeschehen der Vorrichtung in keiner Weise beeinträchtigt, ist erfindungsgemäß dadurch gegeben, dass das angetriebene Umlenkrad in einem Eckbereich zwischen dem oberen Rahmenschenkel und einem Rahmensteg angeordnet ist.

Zweckmäßig ist der Antrieb so ausgestaltet, dass dem angetriebenen Umlenkrad ein Servo-Antrieb, insbesondere ein elektrischer Servo-Antrieb, zugeordnet ist. Ein solcher Servo-Antrieb gestattet, bedingt durch unterschiedliche Produkte und Behältervolumina, variabel anpaßbare Taktzeiten.

In den Zeichnungen ist ein bevorzugtes Ausführungsbeispiel entsprechend der Erfindung dargestellt, es zeigt,
Fig. 1 eine schematische Seitenansicht einer Vorrichtung zum Befüllen von Behältern, beim gezeigten Ausführungsbeispiel von Flaschen,
Fig. 2-7 etwa entsprechend dem in Fig. 1 mit II-VII bezeichneten eingekreisten Detail in schematischer Darstellung eine Behälter-Zuführstation in ihren verschiedenen Arbeitsphasen,
Fig. 8 ein vergrößertes Detail etwa entsprechend der mit VIII bezeichneten Einkreisung in Fig. 7 und
Fig. 9 eine teilweise Draufsicht auf eine Folge von länglichen Platten, etwa entsprechend der in Fig. 7 mit IX bezeichneten Blickrichtung.

In Fig. 1 ist eine Vorrichtung zum Befüllen von Behältern B, beim gezeigten Ausführungsbeispiel von Flaschen, insgesamt mit der Bezugsziffer 10 bezeichnet. Das Gehäuse 11 der Vorrichtung 10 ist über Stützfüße 12 auf einer Gebäudeaufstellfläche 13 aufgeständert.

Das Gehäuse 11 ist im wesentlichen rahmenförmig ausgebildet und weist demnach einen unteren Rahmenschenkel 14, einen oberen Rahmenschenkel 15 sowie unteren und oberen Rahmenschenkel miteinander verbindende Rahmenstege 16, 17 auf. Der obere Rahmenschenkel 15 stützt sich mit seinem mittleren Bereich über ein Stützportal 18 auf dem unteren Rahmenschenkel 14 ab.

Die Rahmenschenkel 14, 15, die Rahmenstege 16, 17 und gegebenenfalls die Stützen 18 können kanalartig ausgebildet sein und der Führung von Fluiden, wie z.B. von Sterilluft, Inertgas oder anderem Sterilmittel, dienen.

Durch den Rahmen des Gehäuses 11 ist ein Fördermittel 19 (Zugmittel) endlos umlaufend über etwa an den Rahmenenden angeordnete Umlenkbereiche 20, 21, 22, 23 geführt. Zwischen den Umlenkbereichen 20, 21 erstreckt sich das Obertrum OT und zwischen den Umlenkbereichen 22, 23 das Untertrum UT des Fördermittels 19.

Das Fördermittel 19 kann von beliebiger zweckmäßiger Art z.B. als Kette, als Seil oder Zahnriemen ausgebildet sein. Beim gezeigten Ausführungsbeispiel ist das Fördermittel 19 von zwei Laschenketten gebildet. Das Fördermittel 19 ist demnach paarig vorhanden, besteht beim Ausführungsbeispiel also aus zwei in Förderrichtung x verlaufenden Einzelketten.

Der Antrieb des Fördermittels 19 erfolgt über das im Umlenkbereich 20 enthaltene Kettenantriebsrad 24 in Drehrichtung U, während in den anderen Umlenkbereichen 21, 22, 23 jeweils nur antriebslose mitlaufende Kettenumlenkräder 25, 26, 27 vorhanden sind. Demgemäß sind die Fördermittel-Rücklaufrichtung mit z und die Förderrichtung des Fördermittels mit x bezeichnet. Die Achsen (Umlenkachsen) der Umlenkbereiche 20-23 bzw. der Umlenkräder 24-27 tragen einheitlich jeweils die Bezugsziffer 39.

Die Räder 24-27 sind jeweils an den durch die Rahmenschenkel 14, 15 sowie durch die Rahmenstege 16, 17 gebildeten Eckebereichen des Gehäuses 11 angeordnet.

Das angetriebene Umlenkrad bzw. Kettenrad 24 ist in einem Eckbereich zwischen dem oberen Rahmenschenkel 15 und dem Rahmensteg 17 angeordnet. Auf diese Weise stört der Antrieb das Förder- und Füllgeschehen der Vorrichtung in keiner Weise. Dem Kettenantriebsrad 24 kann ein Servo-Antrieb, insbesondere an elektrischer Servo-Antrieb, zugeordnet sein, welcher sich sowohl hinsichtlich der Fördergeschwindigkeit als auch hinsichtlich der Taktzeiten relativ einfach einstellen läßt.

Außen am Umlenkbereich 22 werden die zu befüllenden Behälter B, und zwar im vorliegenden Fall PET-Flaschen, über eine Behälter-Aufgabevorrichtung 28 herangeführt und schließlich mittels einer eine Schwenkkonsole 29 aufweisenden Behälter-Zuführstation 30 in der im folgenden noch eingehend zu beschreibenden Weise den Tragelementen 41, und zwar länglichen langrechteckigen Platten 41, zugeführt, so dass die Behälter B mittelbar über diese Platten 41 im Untertrum UT des Fördermittels, an letzterem hängend, eine Behandlungsstrecke durchlaufen können. Die länglichen Platten 41 sind mit ihren Längsachsen L quer zur Förderrichtung x angeordnet.

Zu der dem Untertrum UT zugeordneten Behandlungsstrecke gehören, entsprechend dem Förderstrom in Richtung x hintereinander genannt, folgende Arbeitsstationen: stromabwärts hinter der Behälter-Zuführstation 30 eine Sensorstation 31 zum Auffinden von nicht mit Behältern B besetzten Behälteraufnahmen A, 32 eine Sterilmittel-Station, 33 eine erste Füllstation zur Zuführung eines ersten Produkts, der Produktunterlage, in die Behälter B, 34 eine zweite Füllstation zur Zuführung eines zweiten Produkts in die Behälter B, 35 eine Deckelentkeimungs- und zugleich Deckelzuführstation, 36 eine Deckel-Siegelstation, 37 eine Deckel-Bördelstation und 38 eine Behälter-Entnahmestation.

Aus Fig. 1 wird deutlich, dass die Arbeitsstationen 31-37 in dem von den Trümern, also vom Untertrum UT, vom Obertrum OT sowie von den beiden Seitentrümern ST1 und ST2 umgrenzten Raum 52 angeordnet sind. Dabei sind die Wirkseiten der Arbeitsstationen den Innenseiten IS der im Untertrum UT befindlichen Platten 41 und den dortigen Behälteraufnahmen A zugewandt.

Aus Fig. 1 wird auch deutlich, dass unterhalb des Untertrums UT ein sich in Förderrichtung x und senkrecht dazu erstreckender Bewegungsraum 53 für aus den Behälteraufnahmen A von den Platten 41 herunterragende Behälter B gebildet ist.

Zur Zuführung der Behälter B ist benachbart des Umlenkbereichs 22 die bereits erwähnte Behälter-Zuführstation 30 mit der Schwenkkonsole 29 vorgesehen, die eine zur Umlenkachse 39 des Umlenkbereichs 22 bzw. des Ketten-Umlenkrades 26 parallele Schwenkachse 40 aufweist.

Außen am Fördermittel 19 sind, quer zur Förderrichtung x angeordnet, die länglichen Platten 41 vorgesehen, welche jeweils aus zwei einander komplementären Teilplatten 42, 43 bestehen, die durch eine Trennfuge T geteilt sind, welche zugleich die aus Aussparungen bestehenden Behälteraufnahmen A teilt. Die Behälteraufnahmen A setzen sich jeweils aus zwei zueinander offenen halbkreisförmigen Aussparungen 48, 49 zusammen.

Aus Fig. 2 wird deutlich, dass sich die Fuge T beim Passieren des Umlenkbereichs 22 infolge der Winkelstellung zueinander der beiden korrespondierenden komplementären Teilplatten 42, 43 geöffnet hat, so dass der Haltebereich H des Behälters B in die Behälteraufnahme A eingeführt werden kann, wie Fig. 3 zu entnehmen ist.

Die Schwenkkonsole 29 stellt eine Winkelkonsole mit einer etwa sekantial bezüglich der Schwenkachse 40 angeordneten Behälter-Aufstandsfläche 44 und mit einer sich etwa parallel zum zugeordneten Schwenkradius SR erstreckenden Behälter-Stützfläche 45 dar.

Beim Übergang von der in Fig. 2 dargestellten Arbeitsposition zur Arbeitsposition gemäß Fig. 3 ist die Schwenkkonsole 29 in Schwenkrichtung a vorgeschwenkt worden.

Diese Schwenkbewegung in Richtung a wird als Mitführbewegung so lange fortgeführt, bis sich entsprechend den Zwischenpositionen gemäß den Fig. 4, 5 und 6 die Trennfuge T, und damit die Behälteraufnahme A, entgültig geschlossen hat, so dass der jeweilige Behälter B gemäß Fig. 7 sicher in der jeweiligen Behälteraufnahme A hängt.

Im übrigen zeigt Fig. 7, dass die Schwenkkonsole 29 in der entgegengesetzten Schwenkrichtung b zurückgeschwenkt ist, so dass erneut Behälter B entlang der Zuförderrichtung y von oben her entlang der Behälter-Stützfläche 45 zur Behälter-Aufstandsfläche 44 hin gefördert werden können.

Da es sich im vorliegenden Fall (vgl. Fig. 9) um eine dreibahnige Vorrichtung 10 handelt, wird immer eine drei Behälter B enthaltende Behälterreihe R der Schwenkkonsole 29 zugeführt und es werden immer drei Behälter B mit ihren Haltebereichen H zugleich in die Behälteraufnahmen A eingeführt.

In Fig. 9 sind die von den Aufnahmen A gebildeten Bahnen mit S und die Reihen mit R bezeichnet.

Nachdem die Behälter B die einzelnen Arbeitsstationen des Untertrums UT durchlaufen haben, werden die gefüllten und mit umgebörtelten Deckeln versehenen Behälter B mittels der im wesentlichen ein Kurzförderband darstellenden Behälter-Entnahmestation 38 am Umlenkbereich 23 entnommen, da sich an dem Umlenkbereich 23 die Trennfugen T mit den Behälteraufnahmen A analog zur Darstellung gemäß Fig. 2 geöffnet und so die Haltebereiche H der Behälter B freigegeben haben.

Die Trennfugen T öffnen sich also in den Umlenkbereichen, z.B. bei 22 und 23 und schließen sich, sobald sie bei Förderrichtung x in die gerade gestreckte Anordnung des Fördermittels 19 und der länglichen Platten 41 übergehen, wobei letzteres z.B. eingangs des Untertrums UT der Fall ist.

Um die Öffnungsweite der Trennfuge T an den Umlenkbereichen 22, 23 zu vergrößern, sind die bezüglich der Förderrichtung x im Abstand und unabhängig voneinander am Fördermittel 19 befestigten komplementären Teilplatten 42, 43 von der Außenseite des Fördermittels 19 distanziert. Dies geschieht im einzelnen mittels der in den Fig. 2 und 3 dargestellten Winkellaschen 46, welche radial zu den Umlenkbereichen 22, 23 angeordnete Distanzstege 47 bilden.

In den Fig. 8 und 9 ist zu erkennen, wie sich PET-Flaschen B mit dem unterhalb ihrer Außengewinde-Mündung 51 angeordneten Halteflansch 50 oben auf den die Behälteraufnahmen A bildenden Teilplatten 42, 43 abstützen.

Anhand der Fig. 8 und 9 ist vorstellbar, dass auch Flaschen oder andere Behälter gleichviel aus welchem Werkstoff, abgewandelte Mündungsformen aufweisen können, die ebenso vorteilhaft im vorbeschriebenen Sinne verwendbar sind.

## Patentansprüche

1. Vorrichtung (10) zum Befüllen von Flaschen und anderen Behältern (B) mit Nahrungs- und Genußmitteln, wie mit dünnflüssigen bis pasteusen Molkerei- und Fettprodukten, Säften, Wässern od. dgl., mit mindestens einem über Umlenkbereiche (20-23), insbesondere über Umlenkräder (24-27), endlos umlaufend geführten Fördermittel (19), welches ein Obertrum (OT) und ein Untertrum (UT) bildet und welches an seiner Außenseite mit ihren Längsachsen (L) quer zur Förderrichtung (x) angeordnete Tragelemente (41) trägt, welche jeweils eine quer zur Förderrichtung (x) angeordnete Reihe (R) von Behälteraufnahmen (A) aufweisen, die zudem in Förderrichtung (x) angeordnete Bahnen (S) bilden, wobei in den Behälteraufnahmen (A) gehaltene Behälter (B) nacheinander Arbeitsstationen (30-38), wie eine Behälter-Zuführstation (30), eine Produkt-Füllstation (33, 34), eine Deckel-Auflegestation (35), eine Deckel-Verschließstation (36) sowie eine Behälter-Entnahmestation (38), durchlaufen, **dadurch gekennzeichnet, dass** das Fördermittel (19) zwei an entgegengesetzten Stirnseiten der Vorrichtung (10) angeordnete, Untertrum (UT) und Obertrum (OT) miteinander verbindende, Seitentrümer (ST1, ST2) aufweist, dass Arbeitsstationen (31-37) in dem von den Trümern (UT, OT, ST1, ST2) umgrenzten Raum (52) angeordnet und mit ihren Wirkseiten den Innenseiten (IS) der Tragelemente(41) des Untertrums (UT) und den dortigen Behälteraufnahmen (A) zugewandt sind.

2. Vorrichtung zum Befüllen von Flaschen nach Anspruch 1, **dadurch gekennzeichnet, dass** unterhalb des Untertrums (UT) ein sich in Förderrichtung (x) und senkrecht dazu erstreckender Bewegungsraum (53) für aus den Behälteraufnahmen (A) von den Tragelementen (41) herunterragende Behälter (B) gebildet ist.

3. Vorrichtung zum Befüllen von Flaschen nach Anspruch 1 oder nach Anspruch 2, **gekennzeichnet durch** ein Gehäuse (11) mit einem das Untertrum (UT) aufnehmenden unteren Rahmenschenkel (14), mit einem das Obertrum (OT) aufnehmenden oberen Rahmenschenkel (15) und mit die Seitentrümer (ST1, ST2) aufnehmenden Rahmenstegen (16, 17).

4. Vorrichtung zum Befüllen von Flaschen nach Anspruch 3, **dadurch gekennzeichnet, dass** der obere Rahmenschenkel (15) mittels mindestens einer Stütze (18) auf dem unteren Rahmenschenkel (14) abgestützt ist.

5. Vorrichtung zum Befüllen von Flaschen nach Anspruch 3 oder nach Anspruch 4, **dadurch gekennzeichnet, dass** die Rahmenschenkel (14, 15), die Rahmenstege (16, 17) und gegebenenfalls die Stütze (18) kanalartig ausgebildet sind.

6. Vorrichtung zum Befüllen von Flaschen nach Anspruch 4 oder nach Anspruch 5, **dadurch gekennzeichnet, dass** die Stützen (18) ein Stützportal (18, 18) bilden.

7. Vorrichtung zum Befüllen von Flaschen nach einem der Ansprüche 3 bis 6, **dadurch gekennzeichnet, dass** jeweils an den durch die Rahmenschenkel (14, 15) sowie durch die Rahmenstege (16, 17) gebildeten Eckbereichen des Gehäuses (11) ein Umlenkrad für das Fördermittel angeordnet ist.

8. Vorrichtung zum Befüllen von Flaschen nach Anspruch 7, **dadurch gekennzeichnet, dass** mindestens eines der Umlenkräder (24-27) ein Antriebsrad (24) bildet, während die übrigen Umlenkräder lose Umlenkräder (25-27) sind.

9. Vorrichtung zum Befüllen von Flaschen nach Anspruch 7 oder nach Anspruch 8, **dadurch gekennzeichnet, dass** das angetriebene Umlenkrad (24) in einem Eckbereich zwischen dem oberen Rahmenschenkel (15) und einem Rahmensteg (17) angeordnet ist.

10. Vorrichtung zum Befüllen von Flaschen nach einem der Ansprüche 7 bis 9, **dadurch gekennzeichnet, dass** dem angetriebenen Umlenkrad (24) ein Servo-Antrieb, insbesondere ein elektrischer Servo-Antrieb, zugeordnet ist.

## Claims

1. Device (10) for filling bottles and other containers (B) with foods and delicacies, such as highly fluid to pasty dairy and fatty products, juices, waters or the like, the said device having at least one conveyer means (19) which is guided over deflecting regions (20-23), particularly over deflecting wheels (24-27), in a continuously revolving manner and which forms an upper strand (OT) and a lower strand (UT) and carries, on its outer side, carrying elements (41) which are disposed with their longitudinal axes (L) transverse to the direction of conveyance (x) and which have, in each case, a row (R), which is disposed transversely to the said direction of conveyance (x), of container receptacles (A) which additionally form tracks (S) disposed in the said direction of conveyance (x), containers (B) which are held in the said container receptacles (A) running successively through working stations (30-38) such as a container infeed station (30), a product-filling station (33, 34), a lid-applying station (35), a lid-sealing station (36) and a container removal station (38), **characterised in that** the conveyer means (19) has two lateral strands (ST1, ST2) which are disposed on opposite end faces of the device (10) and connect the lower strand (UT) and upper strand (OT) to one another, and that working stations (31-37) are disposed in the space (52) bounded by the strands (UT, OT, ST1, ST2) and face, with their operative sides, the inner sides (IS) of the carrying elements (41) of the lower strand (UT) and the container receptacles (A) located therein.

2. Device for filling bottles according to claim 1, **characterised in that** there is formed, underneath the lower strand (UT), a movement space (53), which extends in the direction of conveyance (x) and perpendicularly thereto, for containers (B) projecting down from the container receptacles (A) of the carrying elements (41).

3. Device for filling bottles according to claim 1 or 2, **characterised by** a housing (11) having a lower frame piece (14) which receives the lower strand (UT), an upper frame piece (15) which receives the upper strand (OT) and frame webs (16, 17) which receive the side strands (ST1, ST2).

4. Device for filling bottles according to claim 3, **characterised in that** the upper frame piece (15) is supported on the lower frame piece (14) by means of at least one support (18).

5. Device for filling bottles according to claim 3 or 4, **characterised in that** the frame pieces (14, 15), the frame webs (16, 17) and, optionally, the support (18) are of channel-like construction.

6. Device for filling bottles according to claim 4 or 5, **characterised in that** the supports (18) form a supporting gantry (18, 18).

7. Device for filling bottles according to one of claims 3 to 6, **characterised in that** a deflecting wheel for the conveyer means is disposed, in each case, at the corner regions of the housing (11) which are formed by the frame pieces (14, 15) and by the frame webs (16, 17).

8. Device for filling bottles according to claim 7, **characterised in that** at least one of the deflecting wheels (24, 27) constitutes a driving wheel (24), while the remaining deflecting wheels are loose deflecting wheels (25-27).

9. Device for filling bottles according to claim 7 or 8, **characterised in that** the driven deflecting wheel (24) is disposed in a corner region between the upper frame piece (15) and a frame web (17).

10. Device for filling bottles according to one of claims 7 to 9, **characterised in that** a servo drive, in particular an electric servo drive, is associated with the driven deflecting wheel (24).

## Revendications

1. Dispositif (10) pour remplir des bouteilles et d'autres récipients (B) avec des produits alimentaires et des denrées de luxe, tels que des produits laitiers et des produits gras, des jus ou sirops, des eaux ou analogues, à grande fluidité jusqu'à pâteux, avec au moins un moyen de convoyage (19) guidé en une circulation continue, en particulier par des roues de renvoi (24-27), sur des zones de renvoi (20-23), moyen de convoyage formant un brin supérieur (OT) et un brin inférieur (UT) et portant sur sa face extérieure des éléments supports (41) dont les axes longitudinaux (L) sont disposés transversalement par rapport à la direction de convoyage (x), les éléments supports présentant chacun une rangée (R), disposée transversalement par rapport à la direction de convoyage (x), de logements à récipient (A) formant en outre des bandes (S) disposées dans la direction de transport (x), des récipients (B), maintenus dans les logements à récipient (A), évoluant en passant par des postes de travail (30-38) disposés les uns après les autres, tels qu'un poste d'amenée de récipients (30), un poste de remplissage en produit (33, 34) un poste de pose de couvercle (35), un poste de fermeture de couvercle (36), ainsi qu'un poste de prélèvement de récipients (38) **caractérisé en ce que** le moyen de convoyage (19) présente deux brins latéraux (ST1, ST2) reliant ensemble le brin inférieur (UT) et le brin supérieur (OT), disposés sur des faces frontales opposées du dispositif (10), **en ce que** les postes de travail (31 à 37) sont disposés dans l'espace (52) délimité par les brins (UT, OT, ST1, ST2) et sont disposés en ayant leurs faces actives tournées vers les côtés intérieurs (IS) des éléments supports (41) du brin inférieur (UT) et les logements à récipients (A) s'y trouvant.

2. Dispositif pour remplir des bouteilles selon la revendication 1, **caractérisé en ce qu'**au-dessous du brin inférieur (UT) est formé un espace de déplacement (53), s'étendant dans la direction de transport (x) et perpendiculaire à celle-ci, pour des récipients (B) sortant vers le bas hors des logements à récipients (A), depuis les éléments supports (41).

3. Dispositif pour remplir des bouteilles selon la revendication 1 ou la revendication 2 **caractérisé par** un carter (11) avec une branche de cadre inférieure (14) supportant le brin inférieur (UT), avec une branche de cadre supérieure (15) supportant le brin supérieur (OT) et avec des nervures de cadre (16-17) supportant les brins latéraux (ST1, ST2)

4. Dispositif pour remplir des bouteilles selon la revendication 3, **caractérisé en ce que** la branche de cadre supérieure (15) est soutenue sur la branche de cadre inférieure (14) à l'aide d'au moins un élément d'appui (18)

5. Dispositif pour remplir des bouteilles selon la revendication 3 ou selon la revendication 4, **caractérisé en ce que** les branches de cadre (14, 15), les nervures de cadre (16, 17) et, le cas échéant, l'élément d'appui (18) sont réalisés à la façon d'un canal

6. Dispositif pour remplir des bouteilles selon la revendication 4 ou selon la revendication 5, **caractérisé en ce que** les éléments d'appui (18) forment un portique d'appui (18, 18)

7. Dispositif pour remplir des bouteilles selon l'une des revendications 3 à 6, **caractérisé en ce que** chaque fois sur les zones d'angle, formées par les branches de cadre (14-15) ainsi que par les nervures de cadre (16-17), du carter (11) est disposé une roue de renvoi pour le moyen de convoyage

8. Dispositif pour remplir des bouteilles selon la revendication 7, **caractérisé en ce qu'**au moins l'une des roues de renvoi (24 à 27) forment une roue d'entraînement (24), tandis que les autres roues de renvoi sont des roues de renvoi (25 à 27) folles.

9. Dispositif pour remplir des bouteilles selon la revendication 7 ou selon la revendication 8, **caractérisé en ce que** la roue de renvoi (24) entraînée est disposée dans une zone d'angle entre la branche de cadre supérieure (15) et une nervure de cadre (17).

10. Dispositif pour remplir des bouteilles selon l'une des revendications 7 à 9, **caractérisé en ce qu'**un servo-entraînement, en particulier un servo-entraînement électrique, est associé à la roue de renvoi (24) entraînée.
